# FASCICULE DE BREVET EUROPEEN

(11) **EP 0 297 980 B1**
(45) Date de publication et mention de la délivrance du brevet: **26.05.1993**
(21) Numéro de dépôt: 88401668.4
(22) Date de dépôt: 29.06.1988
(51) Int. Cl.: H01R 4/66

(54) **Dispositif et piquet de mise à la terre**
Vorrichtung und Erdungsstab
Device and grounding rod

(30) Priorité: 29.06.1987 FR 8709135
(43) Date de publication de la demande: 04.01.1989
(73) Titulaire: ETS FRENEHARD ET MICHAUX S.A., F-61300 L'Aigle (FR)
(72) Inventeur: Boible, Jacqueline, F-92600 Asnières (FR)
(74) Mandataire: Beauchamps, Georges

(56) Documents cités:
- BE-A- 668 448
- DE-B- 1 042 057
- FR-A- 2 275 037
- FR-A- 2 476 920

## Description

La présente invention concerne généralement et a essentiellement pour objet un dispositif de mise à la terre d'une installation électrique pouvant comporter par exemple un réseau de transport ou de distribution d'énergie électrique ou des machines électriques, pour assurer sa protection et la sécurité du personnel notamment par mise à la terre des masses pour permettre l'écoulement de courants électriques occasionnels ou accidentels de défaut, ainsi qu'à titre de produit industriel nouveau perfectionné, un piquet formant prise de terre destiné à être utilisé dans un tel dispositif. L'invention se rapporte également au diverses applications et utilisations résultant de la mise en oeuvre du dispositif et/ou du piquet précité ainsi qu'aux systèmes, appareils, équipements, agencements et matériels pourvus de tels dispositifs et piquets.

On connaît déjà, par la publication N^{o} 2 275 037 de la demande de brevet français N^{o} 74.21785, une prise de terre profonde consistant en un assemblage de tiges d'acier reliées à une pointe généralement en acier et emmanchées les unes dans les autres pour être enfoncées ensemble au moyen d'une chape d'enfoncement ou de battage emmanchée sur les tiges tandis qu'un câble de préférence en cuivre est fixé près de l'extrémité inférieure de cette prise de terre, de sorte que, lors du battage des tiges pour les enfoncer entièrement dans le sol, le câble, qui forme un conducteur continu, est tiré dans le sol le long des tiges et comprimé contre ces dernières tout le long de celles-ci. Ce dispositif connu à tiges généralement cylindriques présente l'inconvénient, d'une part, d'un risque de flambage de ces tiges lors de leur battage (leur diamètre devant nécessairement être limité supérieurement à une valeur n'offrant pas une résistance prohibitive à l'enfoncement) et, d'autre part, d'un risque de détérioration du câble conducteur nu en saillie radialement externe le long des tiges par le frottement et l'agression mécanique du terrain environnant avec risque d'arrachement de la fixation exposée du câble.

On connaît par ailleurs, par la publication N^{o} 2 476 920 de la demande de brevet français N^{o} 80.04084, une prise de terre à fonçage direct constituée par au moins un piquet profilé métallique de préférence en acier comportant une âme pourvue latéralement de protubérances longitudinales identiques et régulièrement réparties, délimitant ainsi, entre elles, des rainures longitudinales en V qui peuvent servir de logement pour un câble de jonction reliant une installation électrique à la prise de terre et fixé au piquet, l'âme étant prolongé par une pointe à l'une de ses extrémités pour faciliter l'implantation en terre ou la pénétration du piquet dans le sol. Les protubérances précitées sont avantageusement au nombre de quatre et peuvent être d'une seule pièce avec l'âme ou être fixées à cette dernière par exemple par soudage. Cette prise de terre est allongeable à volonté en assemblant plusieurs piquets identiques bout-à-bout par des organes de liaison qui peuvent être constitués chacun par un manchon percé de deux alésages identiques s'ouvrant à chacune des extrémités du manchon pour pouvoir s'emmancher à force sur les extrémités voisines de deux piquets successifs à relier entre eux. Dans sa configuration de service à l'état posé, ce piquet émerge ou dépasse en permanence au-dessus du sol par son extrémité supérieure qui reste ainsi extérieure au sol et le câble conducteur est fixé à cette extrémité externe ou exposée par une cosse formant collier serre-câble, la partie extrême du câble pénétrant partiellement, aussi bien en direction longitudinale qu'en direction transversale, dans une rainure du piquet. Chaque manchon précité est une pièce usinée et chaque tronçon de piquet est soit une pièce usinée monobloc ou une pièce usinée à parties rapportées notamment soudées.

Ce dispositif connu présente en particulier les inconvénients importants suivants :
1) Il existe un risque de rupture de la continuité de conduction électrique notamment au niveau des jonctions entre chaque manchon d'accouplement et les tronçons de piquet adjacents lors de l'opération d'enfoncement du piquet notamment par battage ainsi qu'éventuellement au niveau de la cosse de raccordement du câble.
2) L'assemblage par manchon de liaison impose des tolérances étroites de fabrication nécessitant un usinage précis et soigné.
3) Comme la conduction électrique se fait exclusivement par le piquet de terre, il faut que celui-ci soit protégé contre la corrosion notamment par couple électrochimique susceptible de réduire sa conductibilité". Le piquet connu est en un métal tel que l'acier traité superficiellement notamment par galvanisation, zingage, shérardisation, cuivrage ou chromisation extérieur et un revêtement de protection tel que le cuivrage de faible épaisseur présente un risque d'arrachement de la couche de cuivre lors de l'enfoncement du piquet.
4) Le piquet connu est donc d'une fabrication complexe et coûteuse.

En outre, le brevet belge N^{o} 668 448 révèle une électrode de prise de terre se composant de plusieurs tubes reliés entre eux bout-à-bout par des manchons intermédiaires dans chacun desquels s'emmanchent les deux extrémités voisines de deux tubes successifs, le manchon étant soudé sur le tube supérieur. Le tube extrême inférieur porte, à sa partie extrême inférieure, une bague soudée servant de butée à un manchon de protection emboîté avec serrage sur ledit tube et dont l'orifice supérieur comporte une ouverture par lequel s'insère l'extrémité inférieure, repliée sur elle-même, d'un fil ou câble conducteur en cuivre s'étendant tout le long de l'électrode depuis l'extrémité inférieure de celle-ci vers le haut jusqu'au delà de son extrémité supérieure. Ce dispositif présente les mêmes inconvénients que ceux du dispositif connu par la première publication précitée avec, en plus, l'inconvénient d'être difficilement enfonçable dans le sol en raison de l'absence d'une pointe de pénétration.

Enfin, la publication de demande de brevet fédéral allemand N^{o} 1 042 057 révèle une prise de terre composée de plusieurs tiges notamment de fer à section transversale à profil par exemple cruciforme, assemblables les unes aux autres par des manchons ou par des embouts insérables dans des évidements prévus aux extrémités adjacentes respectives des tiges, l'extrémité inférieure de la tige inférieure étant pourvue d'une pointe d'acier emmanchable dans la tige, pour la pénétration dans le sol tandis que l'extrémité supérieure de la tige peut être coiffée d'une tête de frappe amovible pour permettre le battage. Ce dispositif connu ne révèle aucun fil ou câble électroconducteur de connexion avec l'installation électrique à protéger.

Ainsi l'état de la technique antérieure montre qu'était déjà connu un procédé de mise à la terre consistant à utiliser, comme électrode enfouie dans le sol, un tronçon extrême nu ou dénudé du câble conducteur lui-même, l'extrémité du câble conducteur étant enfoncée directement dans le sol jusqu'à une profondeur suffisante correspondant à la longueur dudit tronçon extrême nu ou dénudé, par enfoncement d'un moyen de pénétration attaché à ladite extrémité du câble pour entraîner celle-ci a fond de fouille.

L'invention a principalement pour but de supprimer les inconvénients précités de la technique antérieure et, pour résoudre ce problème technique, l'invention créé un dispositif formant prise de terre, du type à piquet rectiligne métallique de terre à fonçage direct sensiblement vertical, connecté à un câble conducteur relié à l'instalation électrique à protéger et dont la portion terminale est nue ou dénudée et son extrémité est fixée à la partie extrême inférieure dudit piquet notamment à proximité ou au voisinage de sa pointe de pénétration, de façon que ladite portion terminale dudit câble s'étende le long dudit piquet de préférence sur toute la longueur enfouie de celui-ci et soit en contact direct intime continu avec le terrain environnant sur toute la longueur ainsi enterrée de ladite portion terminale de câble, caractérisé par un piquet profilé à section transversale droite uniforme à configuration régulière étoilée symétrique comportant des nervures ou ailettes longitudinales radialement saillantes et angulairement espacées uniformément ou équidistantes délimitant, entre elles, respectivement des rainures en dièdre rentrant s'étendant depuis l'extrémité supérieure du piquet jusqu'au voisinage de sa partie extrême inférieure à pointe de pénétration, en ce que ledit câble est logé, au moins partiellement en direction transversale, dans l'évidement formé par une telle rainure en s'étendant de façon continue le long de celle-ci et en ce que la partie extrême inférieure du piquet comporte une ouverture de passage de la portion extrême du câble qui est repliée en boucle autour du bord de l'ouverture vers le haut de façon que ledit câble et sa branche repliée soient logés respectivement dans deux rainures adjacentes ou opposées.

Ainsi dans le piquet selon l'invention qui ne remplit pas la fonction d'une électrode et ne sert qu'à entraîner le câble conducteur de mise à la terre notamment en cuivre dans la terre jusqu'à une profondeur convenable choisie ou prédéterminée, la fixation du câble au piquet est réalisée d'une façon sûre, durable et fiable et mieux à l'abri d'actions extérieures. La continuité de la liaison conductrice électrique est parfaite puisque le câble est d'une seule longueur depuis l'extrémité inférieure du piquet jusqu'à l'appareil à protéger, de sorte qu'il n'y a plus de cosse de raccordement de câble et celui-ci est en contact intime direct de façon continue sur toute sa longueur enterrée avec la terre environnante d'où une grande surface de contact. En outre, si, à l'enfoncement du piquet, le câble casse ou une jonction entre le piquet et une rallonge adjacente ou entre deux rallonges successives se rompt, l'opérateur s'en aperçoit immédiatement puique le piquet s'enfonce sans entraîner le câble. On peut alors déterminer facilement la longueur de câble entraînée au moment de l'incident. Par ailleurs, comme le piquet ne joue qu'un simple rôle d'organe entraineur, il ne nécessite pas de protection particulière ni de moyens appropriés spéciaux d'assemblage pour assurer une bonne continuité de la conduction électrique. De plus, la corrosion électrochimique du piquet n'altère pas la conductibilité électrique car, d'une part, l'intimité du contact entre câble et piquet est incertaine et, d'autre part, c'est le câble qui assure la continuité électrique et non le piquet qui peut donc se déteriorer ou se détruire.

La structure precitée conforme à l'invention est avantageuse également par la rigidité qu'elle confère au piquet qui, d'une façon générale, peut comporter au moins un évidement longitudinal précité ouvert.

Selon une autre caractéristique de l'invention, un organe amortisseur de chocs est interposé entre, d'une part, la partie du piquet servant directement à entraîner ou tirer positivement le câble lors de l'enfoncement du piquet et, d'autre part, la partie correspondante du câble à laquelle cette action est directement appliquée. Cette disposition présente l'avantage d'éviter une rupture éventuelle du câble sous l'effet des forces de traction brusques ou violentes appliquées au câble par le piquet sous l'action des chocs exercés sur celui-ci par les coups de battage à l'enfoncement.

Selon encore une autre caractéristique de l'invention, le piquet précité se compose d'au moins un élément supérieur relativement long et d'un élément inférieur relativement court se terminant vers le bas par la pointe de pénétration et au moins l'une des deux extrémités voisines de deux éléments adjacents sucessifs est pourvue d'un moyen d'accouplement pour liaison d'assemblage, de préférence à ajustement glissant, notamment à raccordement par simple emboîtement ou emmanchement, de l'élément supérieur avec l'élément inférieur en prolongement aligné de ce dernier. Selon un mode de réalisation particulier, l'élément inférieur précité comporte, en bout de son extrémité supérieure, un évidement axial formant douille dans lequel s'emmanche l'extrémité inférieure dudit élément supérieur, le câble précité étant préalablement fixé par son extrémité à l'extrémité inférieure dudit élément supérieur, de façon à pénétrer dans ladite douille en position assemblée. Avantageusement, la partie profilée dudit piquet est constituée par l'élément supérieur précité percé, à son extrémité inférieure, d'un trou tranversant une nervure ou le fond commun de deux rainures diamétralement opposées, l'extrémité du câble étant enfilée dans ce trou et repliée en boucle, de façon que ledit câble et sa branche repliée soient logés respectivement dans deux rainures adjacentes ou opposées, la douille précitée ayant une cavité à section transversale uni forme conjuguée du prisme circonscrit audit élément supérieur pour ajustement glissant de ce dernier dans ladite douille, ladite boucle de câble replié s'emmanchant de préférence à serrage ou à force dans ladite douille.

Selon encore une autre caractéristique de l'invention, la douille précitée a une cavité soit sensiblement prismatique à section polygonale uniforme ou cylindrique circulaire au moins à l'état séparé.

Le piquet profilé est de préférence à section transversale droite cruciforme et, selon encore une autre caractéristique de l'invention, l'élément supérieur précité est constitué par une barre profilée notamment laminée ou étirée se terminant à chaque extrémité par une face transversale sensiblement plane et perpendiculaire à l'axe longitudinal de la barre.

Suivant encore une autre caractéristique de l'invention, l'élément inférieur précité se compose d'un tronçon de tube soit cylindrique à section transversale circulaire ou prismatique à section transversale carrée, formant la douille précitée et d'un tronçon court de barre profilée épointé à une extrémité suivant des pans coupés inclinés convergents et concourants et emmanché partiellement par son extrémité opposée dans ledit tronçon de tube, de façon à dépasser de celui-ci et de préférence soudé à celui-ci.

Suivant encore une autre caractéristique de l'invention et conformément à un autre mode de réalisation de celle-ci, l'ouverture de passage précitée est constituée par une encoche ou échancrure de préférence sensiblement rectangulaire d'une nervure, les deux bords rectilignes transversaux parallèles opposés de l'encoche étant sensiblement perpendiculaires à la direction axiale longitudinale du piquet, la portion extrême du câble étant repliée autour du bord transversal d'encoche le plus éloigné de la pointe et le piquet étant pourvu de moyens de fixation notamment par sertissage et de protection de la portion de câble repliée en boucle.Ces moyens de sertissage sont constitués avantageusement par une plaquette de préférence sensiblement rectangulaire, fixée par exemple par soudage à la nervure encochée précitée orthogonalement à celle-ci et parallèlement à la direction axiale longitudinale du piquet, de préférence dans un décrochement correspondant du bord longitudinal de la nervure pour que la surface externe de la plaquette soit en affleurement aligné avec ce bord longitudinal, ladite plaquette dépassant symétriquement des deux côtés opposés de la nervure en ayant une largeur transversale et une longueur suffisantes pour recouvrir partiellement ladite encoche, et pour recouvrir la portion repliée en boucle du câble, ladite plaquette étant déformable à coups de marteau bilatéralement et à son extrémité transversale libre pour être rabattue sur le câble et autour de celui-ci afin de l'enserrer.

Cette disposition est avantageuse par sa fabrication économique en raison de la simplicité de la structure et par la protection du câble contre des atteintes mécaniques extérieures lors de l'enfoncement et, ce, des trois façons suivantes :
a) du côté de l'extrémité pointue du piquet, la plaquette protège contre le cisaillement du câble à ce niveau notamment par les cailloux ou autres obstacles; si, lors de la mise en place et de la fixation du câble, l'opérateur n'a pas rabattue suffisamment la plaquette, la résistance du sol à l'enfoncement tend à pallier ce défaut et la plaquette joue le rôle d'un bouclier pare-chocs;
b) les coups de battage ou chocs, assénés à l'enfoncement sur l'extrémité supérieure du piquet, sont transmis au niveau de la boucle de câble repliée autour du bord transversal d'encoche de l'aile ou nervure concernée du piquet et ces chocs sont alors efficacement absorbés par l'organe amortisseur précité en évitant ainsi une rupture du câble notamment par cisaillement dans l'anse de la boucle et par traction violente saccadée du câble;
c) grâce à la forme du profil du piquet, le câble se trouve protégé sur toute sa longueur enterrée puisqu'il est logé dans le creux de ce profil; pour cette raison,il est avantageux de poser quelques bracelets de ruban adhésif de place en place sur le piquet autour de celui-ci afin de maintenir le câble dans son logement et l'empêcher de passer de l'autre côté d'une des ailes ou nervures du profil par exemple cruciforme du piquet et ainsi de risquer d'être endommagé.

Cette conception du piquet conforme à l'invention offre des avantages économiques considérables grâce à la réduction des coûts due à une simplification importante de la structure donc de la fabrication puisque le piquet se compose essentiellement de produits tels que tubes et barres disponibles dans le commerce et ne nécessitant pratiquement pas d'usinage à part le tronçonnage des barres et tubes, le perçage du trou ou le découpage de l'encoche de passage de câble dans la barre et le découpage en pointe d'une extrémité de barre.

L'invention sera mieux comprise et d'autres buts, caractéristiques, détails et avantages de celle-ci apparaîtront plus clairement à la lecture de la description explicative qui va suivre en se reportant aux dessins schématiques annexés donnés uniquement à titre d'exemples non limitatifs illustrant divers modes de réalisations spécifiques actuellement préférés de l'invention et dans lesquels :
La figure 1 représente une vue d'ensemble raccourcie, en élévation et en coupe verticale partielle suivant la ligne de section I-I de la figure 3, d'un mode de réalisation du dispositif de prise de terre conforme à l'invention en configuration complètement montée et en position de service enterrée et avec bouterolle de battage, formant chape d'enfoncement plaçée coaxialement au-dessus et écartée du piquet, le dispositif étant vu dans la direction d'un plan longitudinal bissecteur de symétrie du piquet ;
La figure 1a est une vue en section transversale de la bouterolle selon la ligne Ia - Ia de la figure 1 ;
La figure 2 est une vue fragmentaire extérieure isolée de l'extrémité inférieure formant pointe de pénétration du piquet, vue dans la direction du plan longitudinal diagonal de symétrie du piquet passant par deux ailettes opposées ;
La figure 3 est une vue en coupe transversale suivant la ligne de section III-III de la figure 1 ;
La figure 4 est une vue externe isolée du manchon de liaison dans une position angulaire relative décalée de 90° autour de son axe longitudinal central par rapport à sa représentation sur la figure 1 ;
La figure 5 est une vue en coupe transversale suivant la ligne V-V de la figure 1 ;
La figure 6 représente une vue fragmentaire, semblable à la figure 1, en élévation et en coupe verticale partielle suivant la ligne de section VI-VI de la figure 7, montrant la partie inférieure de l'élément supérieur du piquet et l'élément inférieur de celui-ci selon une variante d'exécution en configuration assemblée ;
La figure 7 est une vue en coupe transversale suivant la ligne de section VII-VII de la figure 6 ;
La figure 8 est une vue semblable à la figure 6, en coupe verticale avec arrachement partiel, montrant un autre mode de réalisation de l'élément inférieur de piquet avec deux variantes d'exécution de la pointe extrême inférieure de celui-ci selon respectivement les demi-vues de gauche et de droite ;
La figure 9 est une vue isolée, en coupe longitudinale médiane, d'un manchon de liaison conforme à un autre mode de réalisation ;
La figure 10 est une vue fragmentaire en perspective d'un autre mode de réalisation du dispositif de prise de terre conforme à l'invention, représentant deux éléments respectivement supérieur et extrême inférieur en configuration partiellement assemblée dans un état intermédiaire d'assemblage avec câble monté et fixé ;
La figure 11 est une vue partielle de côté de la portion extrême inférieure du piquet représenté sur la figure 10;
La figure 12 est une vue fragmentaire de dessus partiellement arrachée de la portion extrême inférieure de piquet représentée sur la figure 11 mais sans la plaquette de fixation et de protection du câble ;
La figure 13 est une vue partielle en perspective, à plus grande échelle, semblable à la figure 10 , de la portion extrême inférieure du piquet seul, avant mise en place et fixation du câble ;
La figure 14 est une vue fragmentaire de côté du piquet représenté sur la figure 13 ;
La figure 15 est une vue partielle en perspective des deux extrémités voisines de deux éléments de piquet successifs avant assemblage, montrant les moyens d'accouplement solidaires de l'élément supérieur ;
La figure 16 est une vue en coupe transversale selon la ligne de section XVI-XVI de la figure 10 ; et
La figure 17 est une vue en coupe transversale suivant la ligne de section XVII-XVII de la figure 16.

Selon l'exemple de réalisation représenté sur les figures 1 à 5, le dispositif de prise de terre, désigné d'une façon générale par le chiffre de référence 1, se compose essentiellement d'un piquet 2 enfoncé complètement ou presque entièrement dans le sol dont la surface est désignée par le repère 3 ainsi que d'un câble électriquement conducteur 4 monté sur ce piquet et sortant de la terre pour être connecté à l'installation électrique à protéger (non représentée).Le piquet est avantageusement constitué, sur la majeure partie de sa longueur, par une barre profilée à section transversale droite cruciforme sensiblement uniforme et symétrique par rapport à son axe longitudinal central. Les quatre branches de ce profil cruciforme sont uniformément espacées angulairement en définissant ainsi, le long de la barre, quatre nervures ou ailettes radialement saillantes et sensiblement plates ou planes, diamétralement opposées en alignement deux à deux suivant deux plans orthogonalement sécants en délimitant ainsi, entre elles, respectivement quatre rainures sensiblement en forme de dièdre droit comme cela est bien visible sur les figures 2 et 3.

Le piquet 2 se compose essentiellement d'au moins deux pièces, à savoir : un élément inférieur 5 et un élément supérieur 6 assemblable à l'élément inférieur 5. L'élement inférieur 5 se compose d'un tronçon de barre profilée à section transversale cruciforme 5a se terminant à son extrémité inférieure par une portion épointée sensiblement pyramidale formant pointe de pénétration dans le sol et d'une douille 5b constituée avantageusement par un tronçon de tube à section transversale droite sensiblement carrée, qui est emboîté partiellement sur la partie extrême supérieure du tronçon de barre 5a et fixé à ce dernier par exemple par soudage. La profondeur d'emboîtement est de préférence sensiblement inférieure à la demi-longueur de la douille en représentant par exemple environ le quart de la longueur de la douille, l'emmanchement du tronçon de barre dans la douille s'effectuant avantageusement selon un ajustement glissant et l'extrémité supérieure du tronçon de barre 5a présentant une face transversale droite terminale sensiblement plane. Le tronçon de barre 5a et la douille 5b sont par exemple sensiblement de même longueur. La pointe extrême inférieure du tronçon de barre 5a est réalisée en découpant chaque extrémité d'ailette ou de nervure en biais, de façon que le pan coupé de chaque rainure ou ailette ait un bord rectiligne incliné par exemple d'un angle d'environ 30° sur l'axe longitudinal central du tronçon de barre. Chaque largeur diagonale ou transversale de la barre est par exemple de 30 mm et l'épaisseur de chaque ailette ou nervure est par exemple de 3 mm.

L'élément supérieur 6 du piquet consiste en au moins un tronçon de barre profilée à section transversale droite cruciforme, de préférence sensiblement identique, par ses forme et dimensions en section transversale, au tronçon de barre inférieur 5a. Selon l'exemple de réalisation représenté sur la figure 1, le piquet 2 est avantageusement à longueur sélectivement variable de façon discontinue par des quantités unitaires définies prédéterminées, de façon à être allongeable à volonté selon les exigences locales existantes et notamment en fonction de la nature du terrain en profondeur. A cet effet, l'élément supérieur se compose de plusieurs tronçons de barre profilée à section transversale droite cruciforme, par exemple de deux tels tronçons sur la figure 1, comprenant un tronçon inférieur principal ou de base 6a et au moins un tronçon supérieur de même nature 6b formant rallonge et assemblé au tronçon de base 6a en prolongement coaxialement aligné avec celui-ci en rendant ainsi le piquet allongeable à volonté.

L'élément supérieur 6 et, en particulier, le tronçon de base 6a de celui-ci est relié,de manière rapide et simple, à l'élément inférieur 5 par assemblage direct à ce dernier, uniquement par simple emmanchement, de préférence avec un ajustement glissant, de l'extrémité inférieure de l'élément supérieur 6 dans la douille 5b en pénétrant dans celle-ci sur toute la profondeur libre restante (correspondant par exemple approximativement au quart de la longueur) de cette dernière jusqu'à venir en butée contre l'extrémité supérieure du tronçon de barre inférieur, emmanchée dans la partie extrême inférieure de la douille 5b.L'élément supérieur 6 ou son tronçon de base 6a vient ainsi directement en appui simple sur le tronçon de barre épointé inférieur 5a sensiblement suivant le plan de joint transversal représenté par sa trace 7 sur la figure 1. Chacun des tronçons, composant l'élément supérieur 6, présente, à chacune de ses extrémités opposées, une face transversale terminale sensiblement plane en bout de l'extrémité.

Les divers tronçons de barre, tels que 6a, 6b, sont reliés successivement les uns aux autres en prolongement coaxial sensiblement aligné par des moyens intermédiaires d'assemblage rapide des deux parties extrêmes voisines ou adjacentes de chaque paire de tronçons successifs. Chaque tel moyen d'assemblage rapide est avantageusement constitué par un manchon d'accouplement 8 formé de préférence par un tronçon de tube, par exemple sensiblement de même longueur que la douille 5b. Selon l'exemple représenté sur les figures 1 et 4, le manchon tubulaire 8 est avantageusement sensiblement identique à la douille 5b et constitué par un tronçon de tube à section transversale droite sensiblement carrée, par exemple de 28 mm de côté et 2,6mm d'épaisseur de paroi. Les deux portions extrêmes voisines de deux tronçons de barre successifs, tels que 6a, 6b, de l'élément supérieur 6 du piquet sont respectivement insérées, par simple emmanchement coulissant de préférence à ajustement glissant, dans untel manchon tubulaire 8 sur une profondeur de pénétration n'excédant pas de préférence la demi-longueur du manchon. Pour empêcher chaque manchon 8, dans sa position montée d'assemblage, de se déplacer intempestivement par coulissement le long de l'élément supérieur 6 et notamment de descendre par gravité le long de celui-ci en position verticale, la cavité interne du manchon comporte une butée d'arrêt 9 s'étendant transversalement en saillie dans cette cavité et située sensiblement au milieu du manchon. Cette butée d'arrêt 9 est avantageusement constituée par un simple axe transversal, formant cheville, broche, goupille ou analogue, situé dans le plan longitudinal médiateur commun de deux parois latérales parallèles opposées de ce manchon tubulaire prismatique.Pour rapporter ou fixer cet axe 9 dans ce manchon prismatique, l'axe est avantageusement d'une longueur légèrement supérieure à la largeur transversale du manchon mesurée parallèlement à une paroi latérale de celui-ci et il est inséré à travers deux trous alignés percés respectivement à travers deux parois latérales parallèles opposées du manchon suivant une direction sensiblement perpendiculaire à son axe central longitudinal. Ainsi, l'axe 9 dépasse, dans sa position montée, légèrement de chaque côté opposé du manchon et, pour fixer l'axe à ce dernier, il suffit par exemple de souder au moins un bout dépassant de cet axe extérieurement sur la paroi latérale correspondante du manchon comme cela est visible sur la figure 4. L'axe 9 est avantageusement de forme cylindrique ronde et le manchon 8 ainsi que l'axe 9 sont de préférence en acier. Pour permettre le passage commode du câble conducteur 4, il est important que la dimension maximale transversale et notamment le diamètre de l'axe 9 ne soit pas supérieur au diamètre du cercle entièrement inscrit dans la portion de surface pleine de la section transversale droite de la barre profilée en étant tangent aux fonds respectifs des rainures diédrales définies par la configuration cruciforme de cette section transversale. Autrement dit, le diamètre de l'axe 9 ne devra pas excéder l'épaisseur du noyau plein formant âme interne de la barre profilée, mesurée dans un plan bissecteur longitudinal de symétrie de ladite barre, passant par l'axe longitudinal central de celle-ci. Avec les dimensions précitées de la section transversale de barre profilée, indiquées précédemment à titre d'exemple, l'axe 9 aura par exemple un diamètre de 6 mm.

En position montée d'assemblage, le manchon 8 reposera ainsi par son axe transversal 9 sur la face terminale de l'extrémité supérieure du tronçon de barre profilée 6a emmanchée dans la partie inférieure dudit manchon et le tronçon de barre profilée suivant 6b, emmanché par sa partie extrême inférieure dans la partie supérieure du manchon 8, viendra ainsi reposer sur l'axe transversal 9 de ce dernier comme cela est visible sur la figure 1.

Pour le montage et la fixation du câble conducteur 4 sur le dispositif 1, l'élément supérieur 6 ou son tronçon de base 6a est percé, dans sa portion extrême inférieure s'insérant dans la douille 5b et par exemple sensiblement à mi-profondeur de pénétration dans cette douille, d'un trou transversal 10 dont l'axe est situé sensiblement dans un plan longitudinal bissecteur de symétrie de la barre profilée donc traversant le noyau interne de celle-ci,c'est-à-dire le fond commun de deux rainures diédrales opposées (voir figures 1 et 3). Le diamètre de ce trou correspond sensiblement au diamètre du câble conducteur 4 et ce câble conducteur est enfilé, par sa partie extrême inférieure d'une longueur de préférence supérieure à la profondeur de pénétration de l'élément 6 dans la douille 5b, à travers ce trou 10 puis replié en boucle vers le haut de façon que la branche repliée de cette boucle ait une longueur au moins égale et de préférence supérieure à ladite demi-profondeur de pénétration. La branche courte repliée 4a de la boucle précitée et la branche longue 4b de celle-ci formant la partie principale du câble 4 sont ainsi respectivement logées sur toute leur longueur dans deux rainures opposées de la barre profilée 6, la branche longue 4b s'étendant sur au moins la majeure partie de l'élément supérieur 6.

Le montage et la mise en place, en position active de service, du dispositif 1 ont alors lieu de la façon suivante : les différentes pièces 5, 6a,6b et 8 du piquet 2 ainsi que le câble 4 dénudé sur ses portions 4a, 4b mais électriquement isolé sur sa portion restante 4c ayant été préfabriquées et rendues disponibles, on enfile la partie extrême inférieure du câble 4 à travers le trou 10 prévu dans la partie extrême inférieure de l'élément supérieur 6 ou du tronçon de base 6a en repliant le câble en boucle suivant les deux branches respectivement courte 4a et longue 4b que l'on loge respectivement dans deux rainures longitudinales opposées du tronçon de base 6a.Puis, on emmanche le tronçon de base 6a, ainsi pourvu de la boucle de câble, dans la cavité supérieure libre de la douille 5b, les ailettes de la barre profilée étant orientées diagonalement par rapport à la forme prismatique carrée de cette douille.La portion du câble 4, qui est destinée à être située dans le sol doit être nue ou dénudée et ce câble est avantageusement constitué en cuivre d'un diamètre par exemple de 8mm et d'une aire de surface de section transversale par exemple de 25 mm². L'emmanchement de la barre profilée 6a dans la douille 5b s'effectue éventuellement à force en raison de l'épaisseur du câble qui sera alors quelque peu aplati dans sa partie située à l'intérieur de la douille 5b, de sorte que l'élément 6 reste assemblé à la douille 5b notamment par serrage à friction des parois latérales de la douille contre le câble situé à l'intérieur de celle-ci. Pour accroître encore la solidité de cette fixation et en particulier la résistance de cet assemblage à la traction longitudinale, la douille 5b sera avantageusement sertie sur l'élément supérieur 6 de barre profilée par déformation locale permanente d'au moins les parties du bord supérieur de la douille qui sont en contact avec les deux branches de la boucle de câble replié, de façon à enserrer celles-ci comme le montre la figure 3 sur laquelle on voit que les deux parois latérales opposées de la douille 5b, qui sont en contact avec le câble 4, sont localement déformées par bombement convexe vers l'extérieur aux emplacements respectifs des deux branches de la boucle de câble.

Pour enfoncer le piquet ainsi formé, disposé verticalement, dans la terre 3, on coiffe l'extrémité supérieure du tronçon de base 6a de la barre profilée 6 avec une chape d'enfoncement amovible 11 constituée par une bouterolle de battage en forme de douille représentée à l'extrémité supérieure de la figure 1, cette bouterolle étant avantageusement de configuration externe généralement cylindrique circulaire de dimensions adaptées pour un montage coulissant facile sur la barre profilée données précédemment à titre d'exemple. Le piquet est alors enfoncé dans la terre en assénant des coups violents sur la bouterolle 11 au moyen d'une masse de frappe appropriée telle qu'un marteau pneumatique ou électrique. En s'enfonçant dans le sol, le piquet entraîne, avec lui, le câble conducteur 4 dans le sol au fur et à mesure de sa pénétration dans celui-ci. Lorsque le tronçon de barre profilée 6a ne dépasse plus au-dessus du sol 3 que d'une longueur légèrement supérieure à la longueur du manchon d'accouplement 8, celui-ci, après enlèvement préalable de la bouterolle 11 et enfilement de la branche 4b du câble à travers le manchon, est emboîté sur l'extrémité supérieure émergente du tronçon 6a jusqu'à ce que l'axe d'arrêt 9 vienne en butée contre la face terminale en bout de ce tronçon. Le manchon 8 doit avoir une position angulaire relative telle autour de son axe longitudinal que l'axe de butée 9 soit orienté perpendiculairement au plan de la boucle de câble (voir figures 1 et 5) . Ensuite, le tronçon de barre profilée suivant 6b, formant rallonge de piquet, est emmanché à fond dans la partie supérieure libre ou émergente du manchon 8 jusqu'à ce que ce tronçon 6b vienne en butée, par sa face terminale inférieure, contre l'axe 9 du manchon. L'extrémité supérieure de la rallonge 6b est alors coiffée amoviblement de la bouterolle de battage 11 puis l'on continue l'enfoncement du piquet dans le sol par des chocs ou percussions appliqués sur cette bouterolle. L'utilité de cette bouterolle est notamment de réduire un matage du bout supérieur du piquet sous l'action des chocs d'enfoncement appliqués à celui-ci. Après enfoncement suffisant du piquet ainsi rallongé, on peut, en cas de nécessité, encore augmenter la longueur du piquet en rajoutant ainsi successivement une ou plusieurs rallonges semblables à la rallonge 6b en répétant les opérations précédemment décrites. L'extrémité supérieure de la dernière rallonge peut ou non dépasser quelque peu du sol. On peut ainsi prévoir par exemple deux longueurs différentes de piquet 2 par exemple respectivement de 1 m et 1,5 m en prévoyant un élément supérieur formant corps de piquet 6 par exemple respectivement de 0,9 m et 1,4 m de long et composé d'un tronçon de base 6a et d'une ou de deux rallonges identiques chacune au tronçon 6b, l'élément 6 étant assemblé au moyen de deux manchons d'accouplement tels que 8 interposés respectivement entre les trois tronçons. La longueur de la partie extrême supérieure émergente de chaque barre sera faible de préférence afin que la rallonge à y adapter soit rapidement guidée par le sol. Lors de l'enfoncement des tronçons successifs, des bracelets de ruban adhésif sont posés sur chaque tronçon pour maintenir le câble dans son logement.

Malgré la présence de la bouterolle 11, les forces de frappe,appliquées à celle-ci, provoquent un certain matage de l'extrémité supérieure de chaque élément de piquet. sur laquelle la bouterolle 11 est successivement enfilée. Les bavures, produites par ce matage,peuvent gêner ou empêcher l'enlèvement de la bouterolle. Pour éviter cet inconvénient, la bouterolle 11 sera avantageusement fendue partiellement suivant deux plans de symétrie axiaux orthogonaux comme cela est représenté sur les figures 1 (en haut) et 1a. La bouterolle 11 comporte ainsi un corps de préférence plein 11a pourvu en bout de son extrémité, côté frappe, d'une empreinte ou cuvette sensiblement sphérique 11b destinée à recevoir l'extrémité active de l'outil de frappe. A son extrémité opposée, ce corps se prolonge par quatre branches axisymétriques de même longueur 11c, sensiblement équidistantes en direction circonférentielle selon des intervalles égaux correspondant sensiblement à l'épaisseur des ailes du piquet à profil cruciforme et ayant donc chacune la forme d'un quart de rond emboîtable par coulissement longitudinal dans une rainure correspondante du piquet profilé. Ainsi, lors de la formation d'une bavure à l'extrémité supérieure du piquet ou élément de piquet, la bouterolle,emboîtée sur cette extrémité, pourra néanmoins être retirée de celle-ci grâce à la déformation élastique temporaire des branches 11c qui s'écarteront les unes des autres lors du passage sur la bavure. Dans le cas d'un profil de piquet étoilé non cruciforme, la bouterolle fendue 11 comprendra evidemment autant de branches 11c qu'il y a d'ailettes ou de nervures sur le profil et la forme interne des branches sera conjuguée de celle des rainures correspondantes du profil.

Grâce à cet agencement perfectionné, la partie enterrée nue du câble 4, située entre la surface du sol 3 et le bord extrême supérieur de la douille 5b et longeant le piquet 2 en étant logée dans celui-ci, est en contact direct continu, sur toute sa longueur ou hauteur, avec la terre environnante en réalisant ainsi une connexion électrique continue de grande longueur donc de grande surface de contact avec la terre. Comme la partie à enterrer du câble 4 est logée pratiquement entièrement dans un évidement longitudinal correspondant de l'élément supérieur 6 du piquet 2, cette partie du câble est relativement protégée lors de son entraînement dans la terre par le piquet au cours de l'opération d'enfoncement de celui-ci. La partie supérieure 4c du câble 4, située à l'extérieur du sol 3 et convenablement isolée électriquement, est raccordée à l'installation électrique à protéger.

La figure 6 représente une modification partielle de la structure du piquet 2 consistant en ce que le manchon tubulaire prismatique à section transversale carrée, formant la douille 5b et/ou le manchon d'accouplement 8, est remplacé par un manchon cylindrique à section transversale circulaire. Dans le cas d'une telle douille cylindrique 5c, l'axe 9 est disposé diamétralement. Les figures 6 et 7 montrent le sertissage de la partie supérieure de la douille cylindrique 5c sur l'élément supérieur 6 et le câble 4 par déformation locale de deux portions de parois latérales diamétralement opposées de cette douille 5c.

La figure 8 représente un mode de réalisation différent de l'élément inférieur 5 du piquet 2. Cet élément inférieur est constitué par une pièce de révolution creuse usinée 5′ de forme sensiblement cylindro-conique comprenant un corps cylindrique alésé 12 formant la douille précitée qui comporte avantageusement une portion extrême supérieure 12a amincie par réduction du diamètre extérieur et se terminant, à l'extrémité opposée, par une pointe conique 13. Cette pointe conique 13 peut soit venir de matière avec le corps cylindrique 12 en formant ainsi une pièce monobloc comme cela est visible sur la demi-vue inférieure de gauche de la figure 8 ou bien être rapportée par soudage comme cela est visible sur la demi-vue inférieure de droite de la figure 8. Dans ce dernier cas, cette pointe 13 est constituée par une pièce usinée séparée comportant de préférence un bout cylindrique épaulé de diamètre réduit venant s'emmancher dans l'extrémité correspondante du corps cylindrique 12. La portion supérieure amincie 12a du corps cylindrique 12 permet un sertissage commode de celui-ci sur l'élément supérieur 6 et sur le câble 4 par déformation locale de deux portions de paroi latérale diamétralement opposées dudit corps respectivement en face des deux branches précitées 4a et 4b de la boucle de câble.

La figure 9 illustre un autre mode de réalisation du manchon d'accouplement 8 qui est ici constitué par une pièce cylindrique creuse usinée 8′ comportant deux alésages identiques 14a, 14b symétriques par rapport au plan transversal médian et séparés par un épaulement annulaire interne 15 formant la butée d'arrêt précitée. Cette pièce a par exemple un diamètre extérieur de 40 mm, un diamètre d'alésage par exemple de 30 mm, la section libre de passage, au droit de l'épaulement, ayant par exemple un diamètre de 20 mm.

Dans le cas de la figure 8, l'angle au sommet de la pointe conique 13 est de préférence d'environ 60° et, dans la variante mécano-soudée, le corps cylindrique 12 est avantageusement constitué par un tube.

Les figures 10 à 17 représentent un autre mode de réalisation relativement économique de la présente invention. Dans celui-ci, dont le piquet 2 est constitué par une barre profilée à section droite transversale de préférence cruciforme, l'une des ailes ou nervures longitudinales 5d du piquet comporte, dans la portion extrême inférieure de celui-ci, de préférence au voisinage du bout 16 formant pointe de pénétration, une encoche ou échancrure avantageusement rectangulaire 17 s'étendant de préférence jusqu'à l'âme centrale de la barre profilée, c'est-à-dire sensiblement sur toute la largeur transversale de l'aile 5d et dont le côté longitudinal de fond s'étend sensiblement parallèlement à l'axe médian de symétrie de la barre profilée le long de la face plane adjacente commune des deux ailes diamétralement opposées qui sont orthogonales à l'aile encochée 5d. L'encoche 17 est ainsi délimitée par deux bords transversaux rectilignes parrallèles opposés respectivement inférieur 17a et supérieur 17b en position verticale de service du piquet 2.

En position montée telle qu'elle est visible notamment sur la figure 12, la portion extrême du câble 4 est destinée à être repliée en boucle autour du bord transversal supérieur 17b de l'encoche en définissant ainsi deux branches parallèles respectivement courte 4a et longue 4b du câble 4. Un organe amortisseur de chocs 18 est interposé entre le fond de la boucle du câble et le bord transversal supérieur 17b de l'encoche 17. Cette organe amortisseur 18 est avantageusement constitué par une barrette métallique plate par exemple en tôle, de préférence élastiquement déformable, recourbée en étrier ou en U à branches parallèles, notamment de longueurs inégales respectivement longue 18a et courte 18b, écartées l'une de l'autre d'une distance correspondant sensiblement à l'épaisseur de l'aile encochée 5d et embrassant ou chevauchant ce bord transversal supérieur 17b de l'encoche (plus éloigné de la pointe de pénétration 16 que le bord transversal inférieur 17a), de façon que le fond du creux dudit étrier reste espacé, par exemple d'environ 4 mm, de l'arête de ce bord transversal supérieur 17a, la branche longue 18a de cet étrier étant fixée notamment par soudage à la face latérale correspondante de ladite aile 5d tandis que sa branche courte 18b reste librement appliquée contre la face latérale opposée de cette aile. La boucle du câble passe ainsi autour de cet étrier 18 dont la largeur transversale est de préférence inférieure à la largeur transversale locale de l'aile 5d, de façon que les deux bords longitudinaux opposés de l'étrier 18 restent librement exposés bilatéralement afin de ne pas gêner, par un contact de glissement frottant éventuel, la déformation élastique de la boucle de l'étrier sous l'action des forces appliquées éventuellement temporairement à celui-ci par la boucle correspondante du câble 4.

Par immobiliser relativement cette partie extrême du câble 4 en position montée en la solidarisant du piquet et pour la protéger simultanément contre des agressions externes, il est prévu une plaquette métallique avantageusement rectangulaire 19, malléable ou déformable notamment à coups de marteau, d'une largeur transversale correspondant au moins approximativement à la largeur transversale hors tout du piquet et éventuellement légèrement supérieure à cette dernière. Cette plaquette est fixée par exemple par soudage à l'aile encochée 5d, de façon à s'étendre, dans sa configuration plane, sensiblement parallèlement à la direction de l'axe longitudinal médian du piquet et notamment aux deux ailes diamétralement opposées s'étendant perpendiculairement à l'aile encochée 5d, la plaquette étant ainsi fixée symétriquement par rapport au plan longitudinal de symétrie du piquet passant par l'aile encochée 5d, comme le montrent notamment les figures 13 et 14. Cette plaquette est ainsi fixée selon son plan longitudinal médian de symétrie sur une partie seulement de sa longueur dans un lamage ou décrochement formant feuillure longitudinale 20 de l'aile encochée 5d et s'étendant parallèlement au bord longitudinal de cette aile depuis un épaulement 20′ jusqu'au bord transversal supérieur 17b de l'encoche 17, la profondeur transversale de cette découpe, correspondant à la hauteur de l'épaulement 20′, étant sensiblement égale à l'épaisseur de la plaquette 19, de façon qu'à l'état monté de celle-ci, la face externe de cette plaquette 19 soit en affleurement aligné avec le bord longitudinal externe de l'aile encochée 5d. Le bord transversal supérieur de la plaquette 19 est évidemment en butée contre l'épaulement 20′ et cette plaquette dépasse, par cette partie longitudinalement opposée, dans l'encoche 17 en recouvrant partiellement celle-ci. En direction longitudinale et transversale, la plaquette déborde suffisamment des deux côtés de l'organe amortisseur 18 pour pouvoir être rabattue, par déformation, tout autour de la périphérie extérieure de la portion bouclée de câble passant autour de l'organe amortisseur 18 et du bord transversal supérieur d'encoche 17b, la partie débordante de la plaquette étant ainsi suffisante pour tenir compte de l'épaisseur ou du diamètre extérieur du câble. Par ailleurs, le bord transversal libre de la plaquette 19 reste écarté, en configuration plane non déformée de la plaquette, du bord transversal inférieur 17a de l'encoche 17 d'une distance supérieure à l'épaisseur ou au diamètre extérieur du câble donc suffisante pour introduire librement une portion intermédiaire de celui-ci dans l'encoche 17, dans laquelle ledit câble peut évidemment aussi être enfilé par son extrémité libre. Lorsque la portion extrême du câble 4 a été ainsi introduite dans l'encoche 17 et recourbée autour de l'organe amortisseur 18 vers le haut, de façon que les deux branches de la boucle de câble s'étendent parallèlement à l'aile encochée 5d respectivement de part et d'autre de celle-ci, la plaquette 19 est rabattue à coups de marteau tout autour de la portion bouclée de câble, de manière à bloquer celle-ci en la solidarisant avec le piquet par serrage forcé du câble simultanément contre les côtés opposés de l'aile encochée 5d et la face contiguë adjacente des deux ailes diamétralement opposées et perpendiculaires à l'aile encochée 5d.

La pointe de pénétration 16 du piquet, au lieu d'être de forme symétrique sensiblement pyramidale comme sur les figures 1, 2 et 6, est avantageusement dissymétrique en biseau, ce qui permet une réalisation particulièrement économique. Cette pointe termine avantageusement l'aile 5e diamétralement opposée à l'aile encochée 5d afin de reporter l'effort d'enfoncement du côté du piquet profilé qui est dépourvu d'encoche. La face terminale extrême du piquet, contenant la pointe 16, est située dans un plan perpendiculaire au deux ailes diamétralement opposées 5d et 5e et incliné avantageusement d'environ 45° sur la direction d'axe central longitudinal du piquet, de façon à former une pointe à angle aigu correspondant sur l'aile 5e tandis que l'aile encochée diamétralement opposée 5d se termine par un bord en angle obtus.

Dans sa configuration déformée de sertissage représentée sur les figures 10 et 11, la plaquette 19 constitue un bouclier de protection pour la partie bouclée extrême du câble 4.

Lorsque le piquet profilé 2 est sélectivement allongeable en étant composé de plusieurs tronçons assemblables bout-à-bout les uns aux autres et si la barre profilée du piquet comporte un nombre pair de nervures ou d'ailes définissant au moins deux rainures en angle dièdre diamétralement opposées dont l'une ne contient pas le câble 4 , comme c'est le cas notamment du piquet précité à section droite tranversale cruciforme, les moyens d'accouplement, entre deux tronçons ou éléments successifs respectivement inférieur et supérieur tels que les éléments 5 et 6, sont solidaires de préférence du tronçon ou élément supérieur 6 et constitués par la conformation fourchue 21 de l'extrémité inférieure du tronçon supérieur 6 comportant deux branches longitudinalement saillantes 21a et 21b. symétriques et diamétralement opposées, dépassant vers le bas respectivement des deux rainures diamétralement opposées précitées et à profil de section droite transversale conjugué de celui des rainures associées, de façon à pouvoir s'emboîter dans les rainures correspondantes du tronçon inférieur adjacent 5 par coulissement longitudinal jusqu'à ce que le tronçon supérieur vienne buter, par sa face terminale d'extrémité inférieure 7, contre la face terminale de l'extrémité supérieure 7 du tronçon inférieur voisin 5.

Dans l'exemple de réalisation des figures 10 à 17 et comme le montrent en particulier les figures 10, 15, 16 et 17, chaque branche 21a, 21b est constituée par une barre rectiligne profilée à section droite transversale en forme d'équerre en formant ainsi un angle dièdre droit de préférence à fond arrondi, les deux branches étant de préférence sensiblement de même longueur. Chaque branche a son extrémité supérieure, c'est-à-dire orientée du côté du tronçon supérieur 6, emboîtée par son dièdre saillant arrondi, dans la rainure correspondante du tronçon et fixée à celui-ci par exemple par soudage. L'assemblage du tronçon supérieur 6 au tronçon inférieur 5 s'effectue simplement par insertion des extrémités opposées libres avantageusement épointées des deux branches 21a, 21b dans les rainures correspondantes du tronçon inférieur 5 et en rapprochant le tronçon supérieur 6 du tronçon inférieur 5 par simple coulissement des deux branches dans les rainures du tronçon 5, cet assemblage s'effectuant de préférence par ajustement glissant juste ou avec un léger serrage . La longueur d'au moins la branche 21b, située dans la rainure contenant la branche repliée courte 4a du câble 4, a sa longueur saillante libre de préférence inférieure à la distance de la face terminale d'extrémité supérieure 7 du tronçon inférieur 5 à l'extrémité de cette branche repliée courte 4a du câble 4 afin de ne pas entrer en contact de butée avec celle-ci, selon la longueur de l'élément inférieur 5.

En cours d'enfoncement du piquet et sous l'effet des forces de frappe, un matage, générateur de bavures, peut se produire notamment sur la face transversale terminale 7 de l'extrémité supérieure frappée d'un élément de piquet tel que 5. Si les branches 21a, 21b étaient rectilignes et parallèles, elles risqueraient d'être écartées de force,selon une configuration divergente vers le bas, au passage des bavures lors de l'emmanchement d'un élément de piquet supérieur 6 sur l'élément de piquet inférieur 5. Pour éviter cet inconvénient et comme le montre la figure 17, les deux branches 21a, 21b sont transversalement dévoyées ou soyées localement vers l'extérieur en 22 près de l'extrémité voisine de l'élément de piquet 6 qui les porte, les parties libres restantes respectives des branches convergeant l'une vers l'autre, de façon que l'écartement transversale d de leurs pointes corresponde à l'épaisseur diagonale, à fond de rainures, de l'élément de piquet adjacent. L'écartement d desdites pointes est ainsi inférieur à l'écartement D des parties dévoyées ou soyées. Ainsi, lors de l'enfilement des branches précitées dans lesdites rainures correspondantes, ces branches s'écarteront élastiquement au passage des bavures et pourront revenir à leur position relative initiale, dès que les bavures seront logées dans l'espace plus large crée dans la partie dévoyée ou soyée des branches.

Il est à noter que le produit industriel indépendant, constitué par le piquet 2 et caractérisé par ses forme, constitution et structure, fait partie intégrante de la présente invention.

## Revendications

1. Dispositif formant prise de terre (1) du type à piquet rectiligne métallique de terre (2) à fonçage direct sensiblement vertical, connecté à un câble conducteur (4) relié à l'installation électrique à protéger et dont la portion terminale ou extrême (4a, 4b) est nue ou dénudée et son extrémité (4a) est fixée à la partie extrême inférieure (5, 6a) dudit piquet (2) notamment à proximité ou au voisinage de sa pointe de pénétration (5a, 13, 16), de façon que ladite portion terminale (4b) dudit câble (4a) s'étende le long dudit piquet (2), de préférence sur toute la longueur enfouie de celui-ci et soit en contact direct intime continu avec le terrain environnant (3) sur toute la longueur ainsi enterrée de ladite portion terminale de câble (4b), caractérisé par un piquet profilé (2) à section transversale droite uniforme à configuration régulière étoilée symétrique comportant des nervures ou ailettes longitudinales (5d) radialement saillantes et angulairement espacées uniformément ou équidistantes délimitant, entre elles, respectivement des rainures en dièdre rentrant s'étendant depuis l'extrémité supérieure du piquet jusqu'au voisinage de sa partie extrême inférieure (5) à pointe de pénétration (5a, 13, 16), en ce que ledit câble (4) est logé, au moins partiellement en direction transversale, dans l'évidement longitudinal formé par une telle rainure en s'étendant de façon continue le long de celui-ci et en ce que la partie extrême inférieure (6a, 5) du piquet (2) comporte une ouverture (10, 17) de passage de la portion extrême (4a, 4b) du câble (4) qui est repliée en boucle autour du bord de l'ouverture vers le haut, de façon que ladite portion terminale du câble (4b) et sa branche repliée (4a) soient logés respectivement dans deux rainures adjacentes ou opposées.

2. Dispositif selon la revendication 1, caractérisé en ce qu'un organe amortisseur de chocs (18) est interposé entre, d'une part, une partie (17b) du piquet (2) servant directement à entraîner ou tirer positivement le câble (4) lors de l'enfoncement du piquet (2) et, d'autre part, la partie correspondante (4a, 4b) du câble (4) à laquelle cette action est directement appliquée.

3. Dispositif selon la revendication 1 ou 2, caractérisé en ce que le piquet précité (2) se compose d'au moins un élément supérieur relativement long (6) et d'un élément inférieur relativement court (5, 5') se terminant vers le bas par la pointe de pénétration (5a, 13, 16) et au moins l'une des deux extrémités voisines (7) de deux éléments adjacents successifs (5, 6) est pourvue d'un moyen d'accouplement (5b, 5c, 12, 8, 8', 21) pour liaison d'assemblage de préférence à ajustement glissant, notamment à raccordement par simple emboîtement ou emmanchement, de l'élément supérieur (6) avec l'élément inférieur (5) en prolongement aligné de ce dernier.

4. Dispositif selon la revendication 3, caractérisé en ce que l'élément inférieur (5, 5') comporte, en bout de son extrémité supérieure, un évidement axial formant douille (5b, 5c, 12) dans lequel s'emmanche l'extrémité inférieure dudit élément supérieur (6), le câble (4) précité étant préalablement fixé, par son extrémité (4a), à l'extrémité inférieure dudit élément supérieur (6), de façon à pénétrer dans ladite douille (5b, 5c, 12) en position assemblée.

5. Dispositif selon la revendication 4, caractérisé en ce que la partie profilée du piquet (2) est constituée par l'élément supérieur précité (6) percé, à son extrémité inférieure, d'un trou (10) traversant une nervure ou le fond commun de deux rainures diamétralement opposées, l'extrémité (4a) du câble (4) étant enfilée dans ce trou (10) et la douille précitée (5b, 5c, 12) ayant une cavité à section transversale uniforme, conjuguée du prisme circonscrit audit élément supérieur (6) pour ajustement glissant de ce dernier dans ladite douille, ladite boucle de câble replié (4a, 4b) s'emmanchant de préférence à serrage ou à force dans ladite douille (5b, 5c, 12).

6. Dispositif selon la revendication 5, caractérisé en ce que la douille précitée (5b, 5c, 12) est sertie sur l'élément supérieur précité (6) par déformation locale permanente d'au moins les parties du bord supérieur de ladite douille qui sont en contact avec les deux branches (4a, 4b) de la boucle de câble (4) replié précitée, de façon à enserrer celles-ci.

7. Dispositif selon la revendication 5 ou 6, caractérisé en ce que la douille précitée (5b, 5c, 12) a une cavité soit sensiblement prismatique à section polygonale uniforme ou cylindrique circulaire au moins à l'état séparé.

8. Dispositif selon la revendication 7, caractérisé par un piquet profilé (2) à section transversale droite cruciforme et en ce que l'élément supérieur précité (6) est constitué par une barre profilée notamment laminée ou étirée se terminant, à chaque extrémité, par une face transversale sensiblement plane et perpendiculaire à l'axe longitudinal de la barre.

9. Dispositif selon la revendication 8, caractérisé en ce que l'élément inférieur précité (5) se compose d'un tronçon de tube soit cylindrique à section transversale circulaire ou prismatique à section transversale carrée formant la douille précitée (5b, 5c) et d'un tronçon court de barre profilée (5a) épointé à une extrémité suivant des pans coupés inclinés convergents et concourants et emmanchés partiellement, par son extrémité opposée, dans ledit tronçon de tube (5b, 5c) de façon à dépasser de celui-ci et de préférence soudé à celui-ci.

10. Dispositif selon la revendication 8, caractérisé en ce que l'élément inférieur précité est constitué par une pièce de révolution creuse usinée (5'), de forme sensiblement cylindro-conique comprenant un corps cylindrique alésé formant la douille (12) précitée à portion extrême supérieure (12a) amincie par réduction du diamètre extérieure du corps cylindrique et se terminant, à l'extrémité opposée, par une pointe conique (13) soit venue de matière avec ledit corps ou rapportée par soudage sur celui-ci.

11. Dispositif selon l'une des revendications 8 à 10, caractérisé par un piquet (2) sélectivement allongeable, composé de plusieurs tronçons (6a, 6b) pouvant être assemblés bout à bout les uns aux autres par des manchons intermédiaires d'accouplement (8, 8') dont chacun est emboîtable, par ses extrémités opposées, respectivement sur les deux extrémités voisines de deux tronçons successifs (6a, 6b) et en ce que l'élément supérieur précité (6) constitue la partie allongeable dudit piquet (2) et chaque tronçon (6a, 6b) est constitué par, un barre profilée précitée tandis que chaque manchon (8, 8') est constitué soit par un bout de tube soit prismatique à section transversale carrée (8) ou cylindrique à section transversale circulaire, de préférence traversé en son milieu par une cheville (9) soudée extérieurement par au moins une extrémité dépassante sur ledit bout de tube (8), soit par une pièce cylindrique creuse usinée (8') comportant deux alésages identiques (14a, 14b) symétriques par rapport au plan transversal médian et séparés par un épaulement annulaire interne (15).

12. Dispositif selon la revendication 1, caractérisé en ce que l'ouverture de passage précitée est constituée par une encoche ou échancrure (17), de préférence sensiblement rectangulaire, d'une nervure (5d), les deux bords rectilignes transversaux parallèles opposés (17a, 17b) de l'encoche (17) étant sensiblement perpendiculaires à la direction axiale longitudinale du piquet (2), la portion extrême (4a, 4b) du câble (4) étant repliée autour du bord transversal (17b) d'encoche (17) le plus éloigné de la pointe (16) et le piquet (2) étant pourvu de moyens (19) de fixation notamment par sertissage et de protection de la portion de câble (4a, 4b) repliée en boucle.

13. Dispositif selon la revendication 12, caractérisé en ce que les moyens de sertissage précités sont constitués par une plaquette (19) de préférence sensiblement rectangulaire, fixée par exemple par soudage à la nervure encochée précitée (5d) orthogonalement à celle-ci et parallèlement à la direction axiale longitudinale du piquet (2), de préférence dans un décrochement correspondant (20, 20') du bord longitudinal de la nervure (5d) pour que la surface externe de la plaquette (19) soit en affleurement aligné avec ce bord longitudinal, ladite plaquette (19) dépassant symétriquement des deux côtés opposés de la nervure (5d) en ayant une largeur transversale et une longueur suffisantes pour recouvrir partiellement ladite encoche (17) et pour recouvrir la portion (4a, 4b) repliée en boucle du câble (4), ladite plaquette (19) étant déformable à coups de marteau bilatéralement et a son extrémité transversale libre pour être rabattue sur le câble (4) et autour de celui-ci afin de l'enserrer.

14. Dispositif selon l'ensemble de la revendication 2 et de la revendication 11 ou 12, caractérisé en ce que l'organe amortisseur précité est constitué par une barrette plate métallique (18) de préférence élastiquement déformable, recourbée en étrier ou en U à branches parallèles (18a, 18b) de préférence de longueurs inégales, écartées l'une de l'autre d'une distance correspondant à l'épaisseur de la nervure encochée précitée (5d) et embrassant ou chevauchant le bord transversal éloigné (17b) précité de ladite encoche (17), de façon que le fond du creux de ladite barrette en étrier (18) reste espacé de l'arête dudit bord (17b), la branche longue (18a) dudit étrier (18) étant fixée notamment par soudage à la face latérale correspondante de ladite nervure (5d) tandis que la branche courte (18b) reste librement appliquée contre la face latérale opposée de ladite nervure (5d), la boucle précitée du câble (4) passant autour dudit étrier (18).

15. Dispositif selon l'ensemble des revendications 1 et 3 et de l'une des revendications 12 à 14, caractérisé par un profilé (2) sélectivement allongeable, composé de plusieurs tronçons (5, 6) assemblables bout-à-bout les uns aux autres et à nombre pair de nervures définissant au moins deux rainures diamétralement opposées dont l'une ne contient pas le câble (4) et en ce que les moyens d'accouplement précités, entre deux tronçons successifs respectivement supérieur (6) et inférieur (5), sont solidaires de préférence du tronçon supérieur (6) et constitués par la conformation fourchue (21) de l'extrémité inférieure du tronçon supérieur (6) comportant deux branches saillantes longitudinales symétriques et diamétralement opposées (21a, 21b) dépassant respectivement des deux rainures diamétralement opposées précitées et à profil de section droite transversale conjugué de celui des rainures associées, de façon à pouvoir s'emboîter dans les rainures correspondantes du tronçon inférieur adjacent (5) par coulissement longitudinal jusqu'à ce que le tronçon supérieur (6) vienne buter par son extrémité inférieure contre l'extrémité supérieure du tronçon inférieur voisin (5).

16. Dispositif selon la revendication 15, caractérisé en ce que les branches précitées (21a, 21b) sont transversalement dévoyées ou soyées localement vers l'extérieur près de l'extrémité (7) voisine de l'élément de piquet (6) qui les porte et les parties libres restantes respectives desdites branches (21a, 21b) convergent l'une vers l'autre, de façon que l'écartement transversal (D) de leurs pointes corresponde à l'épaisseur diagonale, à fond de rainures, de l'élément de piquet (5) adjacent, en étant ainsi inférieur à l'écartement transversal (D) des parties dévoyées ou soyées (22).

17. Dispositif selon l'une des revendications précédentes, caractérisé en ce que la pointe de pénétration (16) du piquet (2) est en biseau ou dissymétrique.

18. Dispositif selon l'une des revendications précédentes, caractérisé par une bouterolle de battage (11) sensiblement cylindrique, destinée à coiffer amoviblement l'extrémité supérieure de chaque élément (5, 6) du piquet précité (2) lors de son battage et fendue dans sa portion opposée à l'extrémité de frappe (11b), suivant par exemple deux plans axiaux orthogonaux de symétrie, de façon à former quatre branches rectilignes parallèèles (11c) emmanchables dans les rainures correspondantes du profil notamment cruciforme de l'élément de piquet (5, 6) à coiffer par ladite bouterolle (11).

## Claims

1. Device forming an earth connection (1) of the type with a rectilinear ground metal stake (2) for a substantially vertical direct driving in, connected to a conducting cable (4) connected to the electric equipment to be protected and the terminal or end portion (4a, 4b) of which is bare or stripped and its end (4a) is fastened to the lower end portion (5, 6a) of the said stake (2), in particular in proximity to or in the vicinity of its penetration tip (5a, 13, 16) so that the said terminal portion (4b) of the said cable (4a) extends along the said stake (2) preferably over the whole hidden length thereof and be in direct continuous intimate contact with the surrounding ground (3) over the whole thus buried length of the said terminal cable portion (4b) , characterized by a sectional stake (2) with a uniform cross section with a regular symmetrical star-shaped configuration comprising radially projecting and angularly uniformly spaced or equidistant longitudinal ribs or fins (5d) defining therebetween grooves shaped as a re-entrant dihedron extending from the upper end of the stake down to the vicinity of its lower end portion (5) having a penetration tip (5a, 13, 16), in that the said cable (4) is accommodated at least partially in the transverse direction within the longitudinal recess formed of such a groove and extending in a continuous manner along the latter and in that the lower end portion (6a, 5) of the stake (2) comprises an aperture (10, 17) for the passage of the end portion (4a, 4b) of the cable (4) which is folded back upwards as a loop about the edge of the aperture so that the said terminal portion of the cable (4b) and its folded back leg (4a) be accommodated in two adjacent or opposite grooves, respectively.

2. Device according to claim 1, characterized in that a shock damping member (18) is interposed between on the one hand one portion (17b) of the stake (2) serving to directly carry along or positively pull the cable (4) upon the driving-in of the stake (2) and on the other hand the corresponding portion (4a, 4b) of the cable (4) to which this action is directly applied.

3. Device according claim 1 or 2, characterized in that the aforesaid stake (2) consists of at least one relatively long upper element (6) and of one relatively short lower element (5, 5') terminating downwards into the penetration tip (5a, 13, 16) and at least one of the two neighbouring ends (7) of both successive adjacent elements (5, 6) is provided with a coupling means (5b, 5c, 12, 8, 8', 21) for the assembling connection preferably with a sliding fit in particular for a junction through simple nesting or fitting in of the upper element (6) with the lower element (5) in aligned extension of the latter.

4. Device according to claim 3, characterized in that the lower element (5, 5') comprises endwise of its upper end an axial recess forming a socket (5b, 5c, 12) into which is fitting the lower end of the said upper element (6), the aforesaid cable (4) being previously fastened with its end (4a) to the lower end of the said upper element (6) so as to penetrate into the said socket (5b, 5c, 12) in the assembled position.

5. Device according to claim 4, characterized in that the sectional portion of the stake (2) is constituted by the aforesaid upper element (6) perforated at its lower end with a hole (10) extending one rib or the common bottom of two diametrally opposite ribs, the end (4a) of the cable (4) being threaded into this hole (10) and the aforesaid socket (5b, 5c, 12) having a cavity with a uniform cross section complementary of the prism circumscribed to the said upper element (6) for a sliding fit of the latter within the said socket, the said loop of folded-back cable (4a, 4b) being fitted preferably in tight or forced relationship into the said socket (5b, 5c, 12).

6. Device according to claim 5, characterized in that the aforesaid socket (5b, 5c, 12) is crimped upon the aforesaid upper element (6) through permanent local deformation of at least those portions of the upper edge of the said socket which are in contact with both legs (4a, 4b) of the bight of the aforesaid folded-back cable (4) so as to tightly enclose them.

7. Device according to claim 5 or 6, characterized in that the aforesaid socket (5b, 5c, 12) has in the separate state either a substantially prismatic cavity with a uniform polygonal section or a cylindrical circular cavity.

8. Device according to claim 7, characterized by a sectional stake (2) with a cruciform cross section and in that the aforesaid upper element (6) is constituted by a in particular rolled or drawn sectional bar terminating at each end in a substantially flat transverse face perpendicular to the longitudinal axis of the bar.

9. Device according to claim 8, characterized in that the aforesaid lower element (5) consists of either a cylindrical tube section with a circular cross section or of a prismatic tube section with a square cross section forming the aforesaid socket (5b, 5c) and of a short sectional bar section (5a) pointed at one end along inclined convergent and concurrent cut side faces and partially fitted with its opposite end into the said tube section (5b, 5c) so as to stick out of the latter and preferably welded to the latter.

10. Device according to claim 8, characterized in that the aforesaid lower element is constituted by a machined hollow part of revolution (5') of substantially cylindrical-conical shape comprising a bored cylindrical body forming the aforesaid socket (12) with an upper end portion (12a) thinned through reduction of the external diameter of the cylindrical body and terminating at the opposite end into a conical tip (13) either made in one integral piece of material with the said body or fastened by welding to the latter.

11. Device according to one of claims 8 to 10, characterized by a selectively extendable stake (2) consisting of several sections (6a, 6b) which may be assembled endwise to each other by intermediate coupling sleeves (8, 8') each one of which may be fitted with its opposite ends onto both neighbouring ends, respectively, of two successive sections (6a, 6b) and in that the aforesaid upper element (6) constitutes the extendable portion of the said stake (2) and each section (6a, 6b) is constituted by an aforesaid sectional bar whereas each sleeve (8, 8') is constituted either by a prismatic piece of tube with a square cross section (8) or by a cylindrical piece of tube with a circular cross section through which preferably extends in its middle a pin (9) externally welded with at least one projecting end onto the said piece of tube (8) or by a machined hollow cylindrical part (8') comprising two identical bores (14a, 14b) symmetrical with respect to the transverse middle plane and separated by an internal annular shoulder (15).

12. Device according to claim 1, characterized in that the aforesaid passageway aperture is constituted by a preferably substantially rectangular notch or cut-out (17), in a rib (5d), both rectilinear transverse parallel opposite edges (17a, 17b) of the notch (17) being substantially perpendicular to the axial longitudinal direction of the stake (2), the end portion (4a, 4b) of the cable (4) being folded back about that transverse edge (17b) of the notch (17) which is remotest from the tip (16) and the stake (2) being provided with means (19) for fastening in particular by crimping and for the protection of the cable portion (4a, 4b) folded back into a loop.

13. Device according to claim 12, characterized in that the aforesaid crimping means are constituted by a preferably substantially rectangular small plate (19) fastened for example by welding to the aforesaid notched rib (5d) orthogonally thereto and in parallel relation to the axial longitudinal direction of the stake (2), preferably in a corresponding set-back (20, 20') of the longitudinal edge of the rib (5d) in order that the external surface of the small plate (19) be aligned in flushing relationship with these longitudinal edge, the said small plate (19) extending symmetrically beyond both opposite sides of the rib (5d) while having a transverse width and a length sufficient to partially cover the said notch (17) and to cover the portion (4a, 4b) folded back into a loop of the cable (4), the said small plate (19) being deformable by hammer strokes bilaterally and has its transverse end free for being bent over onto the cable (4) and about the latter in order to tightly enclose it.

14. Device according to the combination of the claim 2 and of the claim 11 or 12, characterized in that the aforesaid damping device is constitued by a preferably elastically deformable flat metal bar (18) bent into yoke-shaped or U-shaped configuration with parallel legs (18a, 18b) preferably with inequal lengths, spaced from each other by a distance corresponding to the tickness of the aforesaid notched rib (5d) and embracing or straddling the aforesaid remoted transverse edge (17b) of the said notch (17) so that the bottom of the hollow of the said yoke-shaped bar (18) remains spaced from the edge line of the said edge (17b), the long leg (18a) of the said yoke (18) being fastened in particular by welding to the corresponding side face of the said rib (5d) whereas the short leg (18b) remains freely applied upon the opposite lateral face of the said rib (5d), the aforesaid loop of the cable (4) passing around the said yoke (18).

15. Device according to the combination of claims 1 and 3 and of one of claims 12 to 14, characterized by a selectively extendable sectional bar (2) consisting of several sections (5, 6) which may be assembled together end-to-end to one another and with an even number of ribs defining at least two diametrally opposite grooves one of which does not contain the cable (4) and in that the aforesaid coupling means between two successive upper section (6) and lower section (5), respectively, are made fast preferably to the upper section (6) and constituted by the forked configuration (21) of the lower end of the upper section (6) comprising two diametrally opposite, symmetrical, longitudinal projecting legs (21a, 21b) extending beyond both aforesaid diametrally opposite groove, respectively, and with a transverse cross sectional profile complementary of that of the associated grooves so as to be capable of fitting into the corresponding grooves of the adjacent lower section (5) through longitudinal sliding until the upper section (6) comes in abutment with its lower end against the upper end of the neighbouring lower section (5).

16. Device according to claim 15, characterized in that the aforesaid legs (21a, 21b) are transversely warped or bulged locally outwards near the end (7) in the vicinity of the stake element (6) which carries them and the respective remaining free portions of the said legs (21a, 21b) are converging towards each other so that the transverse spacing (D) of their tips corresponds to the diagonal thickness at the bottom of the grooves of the adjacent stake element (5) while being thus smaller than the transverse spacing (D) of the warped or bulged portions (22).

17. Device according to one of the foregoing claims, characterized in that the penetration tip (16) of the stake (2) is bevelled or dissymmetrical.

18. Device according to one of the foregoing claims, characterized by a substantially cylindrical driving snap tool (11) intended to removably cap the top end of each element (5, 6) of the aforesaid stake (2) during its being driven in and split in its portion opposite to the end (11b) being struck for example along two orthogonal axial planes of symmetry so as to form four rectilinear parallel legs (11c) which may be fitted into the corresponding grooves of the in particular cruciform profile of the stake element (5, 6) to be capped with the said snap tool (11).

## Patentansprüche

1. Erdung bildende Vorrichtung (1) derjenigen Gattung mit einer etwa senkrechten, geradlinigen Erdungsmetallstange (2) zum unmittelbaren Eintreiben, die mit einem an eine zu schützende elektrische Anlage angeschlossenen leitfähigen Kabel (4) verbunden ist und deren Abschluss-oder Endteil (4a, 4b) nackt bzw. entblösst ist und sein Ende (4a) an dem unteren Endteil (5, 6a) der besagten Stange (2) insbesondere in der Nähe bzw. in der Nachbarschaft ihrer Eindringspitze (5a, 13, 16) befestigt ist, damit der besagte Endteil (4b) des besagten Kabels (4a) sich entlang der besagten Stange (2), vorzugsweise über die gesamte vergrabene Länge derselben erstreckt und in unmittelbarer durchlaufender enger Berührung mit dem umgebenden Erdreich (3) über die somit eingegrabene ganze Länge des besagten Kabelendteils (4b) sein soll, gekennzeichnet durch eine prolifierte Stange (2) gleichförmigen Querschnitts mit regelmässiger sternförmiger symmetrischer Gestalt, die radial vorspringende und im gleichförmigen Winkelabstand stehende bzw. abstandsgleiche Längsrippen bzw.-stege (5d) aufweist, welche untereinander jeweils sich von dem oberen Ende der Stange bis in den Bereich ihres unteren Endteils (5) mit Eindringspitze (5a, 13, 16) erstreckende, einspringende Flächenwinkel bildende Nuten abgrenzen, dadurch, dass das besagte Kabel (4) wenigstens teilweise in Querrichtung in der durch eine derartige Nut gebildete Längsaussparung untergebracht ist und sich durchlaufend entlang derselben erstreckt und dadurch, dass der untere Endteil (6a, 5) der Stange (2) einen Durchbruch (10, 17) zum Durchlass des Endteils (4a, 4b) des Kabels (4) aufweist, der um den Rand des Durchbruchs schlingenartig nach oben umgebogen ist, damit der besagte Kabelendteil (4b) und sein umgebogener Schenkel (4a) jeweils in zwei benachbarten oder entgegengesetzten Nuten untergebracht sein sollen.

2. Vorrichtung nach Anspruch 1, dadurch gekennzeichnet, dass ein stossdämpfendes Glied (18) zwischen einem zur Mitnahme bzw. zum positiven Ziehen des Kabels (4) während dem Eintreiben der Stange (2) unmittelbar dienenden Teil (17b) der Stange (2) einerseits und dem entsprechenden Teil (4a, 4b) des Kabels (4), an welchem diese Wirkung unmittelbar angelegt ist, andererseits gefügt ist.

3. Vorrichtung nach Anspruch 1 oder 2, dadurch gekennzeichnet, dass die vorgenannte Stange (2) sich aus wenigstens einem verhältnissmässig langen oberen Element (6) und einem durch die Eindringspitze (5a, 13, 16) nach unten auslaufenden, verhältnismässig kurzen unteren Element (5, 5') zusammensetzt und wenigstens eines der beiden benachbarten Enden (7) von zwei aufeinanderfolgenden angrenzenden Elementen (5, 6) mit einem Kopplungsmittel (5b, 5c, 12, 8, 8', 21) versehen ist, für die Verbindung zum Zusammenfügen vorzugsweise mit Gleitsitz insbesondere zum Anschliessen durch einfaches Ineinanderschieben, bzw. Aufstecken des oberen Elementes (6) mit dem unteren Element (5) in fluchtender Verlängerung dieses letzteren.

4. Vorrichtung nach Anspruch 3, dadurch gekennzeichnet, dass das untere Element (5, 5') am Kopf seines oberen Endes eine eine Hülse (5b, 5c, 12) bildende Axialaussparung aufweist, in welcher sich das untere Ende des besagten oberen Elementes (6) einsteckt, wobei das vorgenannte Kabel (4) vorher mit seinem Ende (4a) an dem unteren Ende des besagten oberen Elementes (6) befestigt worden ist, um in die besagte Hülse (5b, 5c, 12) in zusammengefügter Stellung einzudringen.

5. Vorrichtung nach Anspruch 4, dadurch gekennzeichnet, dass der profilierte Teil der Stange (2) durch das vorgenannte obere Element (6) gebildet wird, welches an seinem unteren Ende mit einem eine Rippe oder den gemeinsamen Boden von zwei diametral entgegengesetzten Nuten durchsetzenden Loch (10) durchbohrt ist, wobei das Ende (4a) des Kabels (4) in dieses Loch (10) eingefädelt ist und die vorgenannte Hülse (5b, 5c, 12) einen Hohlraum gleichförmigen Querschnitts hat, der dem um das besagte obere Element (6) herum umschriebenen Prisma formschlüssig entspricht, zur Gleitsitzpassung dieses letzteren in der besagten Hülse, wobei die Schlinge des umgebogenen Kabels (4a, 4b) sich vorzugsweise mit einklemmenden Festsitz oder mit Gewalt in die besagte Hülse (5b, 5c, 12) einsteckt.

6. Vorrichtung nach Anspruch 5, dadurch gekennzeichnet, dass die vorgenannte Hülse (5b, 5c, 12) auf das vorgenannte obere Element (6) durch bleibende Formänderung wenigstens derjenigen Teile des oberen Randes der besagten Hülse, die mit den beiden Schenkeln (4a, 4b) der vorgenannten Schlinge des umgebogenen Kabels (4) in Berührung sind, gefasst ist, um die selben einzuklemmen.

7. Vorrichtung nach Anspruch 5 oder 6, dadurch gekennzeichnet, dass die vorgenannte Hülse (5b, 5c, 12) eine entweder etwa prismatische Gestalt gleichförmigen vieleckigen Querschnitts oder eine etwa kreisrunde zylindrische Gestalt im getrennten Zustand hat.

8. Vorrichtung nach Anspruch 7, gekennzeichnet durch eine profilierte Stange (2) kreuzförmigen Querschnitts und dadurch, dass das vorgenannte obere Element (6) durch einen prolifierten insbesondere gewalzten oder gezogenen Stab gebildet ist, der an jedem Ende in eine etwa flache und senkrecht zur Längsachse des Stabes verlaufende Querfläche ausläuft.

9. Vorrichtung nach Anspruch 8, dadurch gekennzeichnet, dass das vorgenannte untere Element (5) aus einem die vorgenannte Hülse (5b, 5c) bildenden entweder zylindrischen Rohrabschnitt mit kreisrundem Querschnitt oder einem prismatischen Rohrabschnitt mit quadratischem Querschnitt und einem kurzen Profilstababschnitt (5a) besteht, wobei der letztere an einem Ende entlang zusammenlaufenden, geneigten und durch denselben Punkt führenden schrägen Flächenkanten zugespitzt ist und mit seinem entgegengesetzten Ende in dem besagten Rohrabschnitt (5b, 5c) teilweise eingesteckt ist, um aus diesem hervorzuragen und vorteilhaft an diesem angeschweisst ist.

10. Vorrichtung nach Anspruch 8, dadurch gekennzeichnet, dass das vorgenannte untere Element durch ein bearbeitetes hohles Umdrehungswerkstück (5') etwa zylindrischer-kegelförmiger Gestalt gebildet wird, das einen die vorgenannte Hülse (12) bildenden aufgebohrten zylindrischen Körper aufweist, mit einem durch Verminderung des Aussendurchmessers des zylindrischen Körpers verdünnten oberen Endteil (12a), der am entgegengesetzten Ende in eine entweder werkstoffmässig einstückig mit dem besagten Körper gebildete oder an diesem durch Schweissen angebrachte kegelförmige Spitze (13) ausläuft.

11. Vorrichtung nach einem der Ansprüche 8 bis 10, gekennzeichnet durch eine wahlweise verlängerbare, aus mehreren Abschnitten (6a, 6b) bestehende Stange (2), welche Abschnitte durch Kupplungszwischenmuffen (8, 8') endweise aneinander zusammengefügt werden können, von denen jede Muffe mit ihren entgegengesetzten Enden jeweils auf die beiden benachbarten Enden von zwei aufeinanderfolgenden Abschnitten (6a, 6b) aufsteckbar ist und dadurch, dass das vorgenannte obere Element (6) den verlängerbaren Teil der besagten Stange (2) bildet und jeder Abschnitt (6a, 6b) durch einen vorgenannten Profilstab gebildet wird, während jede Muffe (8, 8') entweder durch ein entweder prismatisches Rohrstück quadratischen Querschnitts (8) oder durch ein zylindrisches Rohrstück kreisrunden Querschnitts, welches vorzugsweise in seiner Mitte durch einen mit wenigstens einem hervorstehenden Ende aussen an dem besagten Rohrstück (8) angeschweissten Stift (9) durchsetzt wird, oder durch ein bearbeitetes hohles zylindrisches Werkstück (8') mit zwei gleichartigen, in Bezug auf die Mittelquerebene symmetrischen und durch eine ringförmige Innenschulter (15) getrennten Bohrungen gebildet wird.

12. Vorrichtung nach Anspruch 1, dadurch gekennzeichnet, dass die vorgenannte Durchlassöffnung durch eine bzw. einen vorzugsweise etwa rechteckige bzw. rechtseckigen Kerbe bzw. Ausschnitt (17) in einer Rippe (5d), gebildet wird, wobei die beiden entgegengesetzten, geradlinigen, parallelen Querränder (17a, 17b) der Kerbe (17) etwa senkrecht zur axialen Längsrichtung der Stange (2) verlaufen, wobei der Endteil (4a, 4b) des Kabels (4) um denjenigen Querrand (17b) der Kerbe (17), der von der Spitze (16) am entfernsten ist, umgebogen ist und die Stange (2) mit Mitteln (19) zur Befestigung insbesondere durch Fassen und zum Schutz des schlingenförmig umgebogenen Kabelteils (4a, 4b) versehen ist.

13. Vorrichtung nach Anspruch 12, dadurch gekennzeichnet, dass die vorgenannten Fassungsmittel durch ein vorzugsweise etwa rechteckiges Plättchen (19) gebildet werden, welches zum Beispiel durch Schweissen an der vorgenannten eingekerbten Rippe senkrecht zu dieser und parallel zur axialen Längsrichtung der Stange (2), vorzugsweise in einem entsprechenden abgesetzten Bereich (20, 20') des Längsrandes der Rippe (5d,) befestigt ist, damit die Aussenfläche des Plättchens (19) mit diesem Längsrand bündig fluchtend sein soll, wobei das besagte Plättchen (19) von den beiden entgegengesetzten Seiten der Rippe (5d) symmetrisch vorsteht, indem es eine ausreichende Querbreite und Länge hat, um die besagte Kerbe (17) teilweise zu überdecken und um den schlingenförmig umgebogenen Teil (4a, 4b) des Kabels (4) zu überdecken, wobei das besagte Plättchen (19) durch Hammerschläge beidseitig verformbar ist und ihr Querende frei ist, um auf das Kabel (4) und um dieses herum zum Einklemmen desselben umgeschlagen zu werden.

14. Vorrichtung nach der Gesamtheit des Anspruchs 2 und des Anspruchs 11 oder 12, dadurch gekennzeichnet, dass das vorgenannte Dämpfungsglied durch eine vorzugsweise elastisch verformbare, bügelartig oder U-förmig umgebogene flache Metallstreifenleiste (18) gebildet wird, mit parallelen Schenkeln (18a, 18b) ungleicher Länge, die um eine der Dicke der vorgenannten eingekerbten Rippe (5d) entsprechende Entfernung voneinander entfernt sind und den vorgenannten entfernten Querrand (17b) der besagten Kerbe (17) umgreifen bzw. rittlings übergreifen, damit der Boden des Hohlraumes der besagten bügelförmigen Streifenleiste (18) von der Kante des besagten Randes (17b) entfernt bleibt, wobei der lange Schenkel (18a) des besagten Bügels (18) an der entsprechenden Seitenfläche der besagten Rippe (5d) insbesondere durch Schweissen befestigt ist, während der kurze Schenkel (18b) an der entgegengesetzten Seitenfläche der besagten Rippe (5d) frei anliegend bleibt, wobei die vorgenannte Schlinge des Kabels (4) um den besagten Bügel (18) herumgeführt ist.

15. Vorrichtung gemäss der Gesamtheit der Ansprüche 1 und 3 und dem einen der Ansprüche 12 bis 14, gekennzeichnet durch einen wahlweise verlängerbaren, aus mehreren endweise aneinander zusammenfügbaren Abschnitten (5, 6) mit einer geraden Anzahl von Rippen bestehenden Profilstab (2), welche Rippen wenigstens zwei diametral entgegengesetzte Nuten begrenzen, von denen eine nicht das Kabel (4) enthält und dadurch, dass die vorgenannten Kopplungsmittel zwischen zwei aufeinanderfolgenden jeweils oberen und unteren Abschnitten (6) und (5) vorzugsweise mit dem oberen Abschnitt (6) fest verbunden sind und durch die gabelförmige Gestaltung (21) des unteren Endes des oberen Abschnitts (6) gebildet werden, mit zwei vorspringenden, symmetrischen und diametral entgegengesetzten Längsschenkeln (21a, 21b), die jeweils aus den beiden vorgenannten diametral entgegengesetzten Nuten hervorstehen, mit einem demjenigen der zugeordneten Nuten entsprechenden Querschnittsprofil, um in die entsprechenden Nuten des angrenzenden unteren Abschnitts (5) durch gleitende Längsverschiebung einsteckbar zu sein, bis der obere Abschnitt (6) mit seinem unteren Ende an das obere Ende des benachbarten unteren Abschnitts (5) zum Anschlag kommt.

16. Vorrichtung nach Anspruch 15, dadurch gekennzeichnet, dass die vorgenannten Schenkel (21a, 21b) neben demjenigen benachbarten Ende (7) des Stangenelements (6), welches sie trägt, nach aussen hin örtlich in Querrichtung schief geführt bzw. gefalzt sind und die jeweiligen übrigen freien Teile der besagten Schenkel (21a, 21b) aufeinander zusammenlaufen, derart, dass die Querentfernung (D) ihrer Spitzen der diagonalen Dicke am Boden der Nuten des angrenzenden Stangenelements (15) entspricht und somit kleiner als der Querabstand (D) der schief geführten bzw. gefalzten Teile (22) ist.

17. Vorrichtung nach einem der vorangehenden Ansprüche, dadurch gekennzeichnet, dass die Eindringspitze (16) der Stange (2) abgeschrägt oder unsymmetrisch ist.

18. Vorrichtung nach einem der vorangehenden Ansprüche, gekennzeichnet durch eine zum lösbaren Aufstecken auf das obere Ende jedes Elementes (5, 6) der vorgenannten Stange (2), während des Schlagens derselben bestimmte etwa zylindrische Schlagtülle (11), die an ihrem dem Schlagende (11b) entgegengesetzten Teil entlang zum Beispiel zwei orthogonalen Symmetriebenen geschlitzt ist, um vier geradlinige parallele, in entsprechende Nuten des insbesondere kreuzförmigen Stabes des mit der besagten Tülle (11) zu überdeckenden Stangenelementes (5, 6) einsteckbare Schenkel zu bilden.
